# EUROPÄISCHE PATENTSCHRIFT

(11) **EP 0 355 302 B1**
(45) Veröffentlichungstag und Bekanntmachung des Hinweises auf die Patenterteilung: **19.01.1994**
(21) Anmeldenummer: 89111090.0
(22) Anmeldetag: 19.06.1989
(51) Int. Cl.: F24F 13/06, F24F 13/16

(54) **Luftauslass**
Air outlet
Sortie d'air

(30) Priorität: 22.08.1988 DE 8810620 U
(43) Veröffentlichungstag der Anmeldung: 28.02.1990
(73) Patentinhaber: H. Krantz GmbH & Co., D-52070 Aachen (DE)
(72) Erfinder: Grüterich, Manfred, Dipl.-Ing., D-5100 Aachen (DE); Nissen, Gerd, D-5100 Aachen (DE)
(74) Vertreter: Bauer, Hubert, Dipl.-Ing.

(56) Entgegenhaltungen:
- DE-A- 3 417 002
- FR-A- 939 973
- US-A- 2 712 786
- US-A- 4 749 000

## Beschreibung

Die Erfindung betrifft einen Luftauslaß aus einem Gehäuse mit einem jeweils zylinderförmigen Gehäuseeinströmabschnitt und Gehäuseausströmabschnitt. Der Gehäuseeinströmabschnitt ist mit einer Einströmöffnung versehen, wogegen der im Durchmesser größere Gehäuseausströmabschnitt mit mehreren über den Randbereich eines Deckels in gleichmäßiger Verteilung angeordneten Ausströmöffnungen versehen ist. Unter dem Deckel ist eine Scheibe gelagert, durch welche in Abhängigkeit von ihrem Niveau ein ringförmiger Überströmquerschnitt vom Gehäuseinströmabschnitt zum Gehäuseausströmabschnitt absperrbar bzw. freigebbar ist.

Ein derartiger, insbesondere für den Einbau in einen Hohlraumboden geeigneter Luftauslaß ist beispielsweise aus der DE-A-34 17 002 bekannt. Dieser Luftaulaß weist einen zylindrischen oberen, als Luftverteilkopf bezeichneten Gehäuseabschnitt auf, unter dem exzentrisch ein als Lufteinlaßtopf bezeichneter unterer Gehäuseabschnitt drehbar angeordnet ist. Von dem Lufteinlaßtopf steht ein radialer Anschlußstutzen zum Anschließen eines Luftschlauches ab. Damit ist es möglich, den Luftschlauch im Bodenhohlraum unabhängig von der Anordnung von Füßen stets geradlinig an den Luftauslaß heranzuführen.

Weiterhin weist der bekannte Luftauslaß eine höhenverstellbare Lochscheibe auf, die zur Veränderung des Strömungwiderstandes des Luftauslasses dient, wobei die Veränderung durch eine Drehung des Deckels herbeigeführt wird.

Bei dem bekannten Luftauslaß dient also die Lochscheibe lediglich als Regulierscheibe, womit ein bestimmter Strömungswiderstand hervorgerufen wird. Die Höhe der Lochscheibe über der Zuluftöffnung ist zwar veränderbar und kann dadurch die Größe eines Ringspaltes bestimmen, über welchen an der Lochscheibe Luft vorbeiströmen kann. Die Höhenverstellung des Deckels erfordert jedoch eine Teilde- und -remontage des Luftauslasses.

In der Praxis ergibt sich häufig die Notwendigkeit, die Anzahl der gleichmäßig über beispielsweise eine Bodenfläche verteilten aktiven Luftauslässe je nach Nutzung des betreffenden Raumes zu verändern. Dazu werden bestimmte Luftauslässe verschlossen, wozu es erforderlich ist, die betreffenden Auslässe teilweise zu demontieren, um darin ein Verschlußstück einzubauen.

Aus der FR-A-939 973 ist zwar auch bereits eine Lüftungsvorrichtung bekannt, bei der eine Platte über einen Zapfen innerhalb der Ausblasvorrichtung höhenverstellbar ist. Dazu sind im Zapfen Ringnuten in Abständen angeordnet, worin eine Kugel einrastbar ist, um die Platte in drei unterschiedlichen Höhen zu arretieren.

Der Erfindung liegt die Aufgabe zugrunde, einen Luftauslaß der eingangs beschriebenen Art so zu verbessern, daß er sich ohne De- und Remontage in einfacher Weise wirksam verschließen und öffnen laßt
Zur Lösung dieser Aufgabe wird von einem Luftauslaß der im Oberbegriff des Anspruchs 1 genannten gattungsgemäßen Art ausgegangen, welcher erfindungsgemäß die im kennzeichnenden Teil desselben angegebenen Merkmale aufweist.

Bei dem erfindungsgemäßen Luftauslaß läßt sich durch die Verschlußscheibe in Abhängigkeit von deren Niveau ein Überströmquerschnitt vom Gehäuseeinströmabschnitt zum Gehäuseausströmabschnitt in einfachster Weise absperren bzw. freigeben. Dazu dient die Rasterverriegelung des die Scheibe tragenden Zapfens, wobei die Scheibe allein durch den Druck der Schraubenfeder in Offenstellung gehalten wird und die Scheibe durch einen Druck gegen die Wirkung der Feder in Schließstellung überführbar und darin fixierbar ist, obschon die Feder in dieser Position der Scheibe ihre maximale Vorspannung erreicht hat.

Beim erfindungsgemäßen Luftauslaß findet eine in ihrem Aufbau äußerst einfache und gleichwohl hochwirksame Rasterverriegelung Verwendung, wie sie beispielsweise bei Kugelschreibern bekannt ist, bei denen die Kugelschreibermine zwischen zwei Endpositionen axial verschiebbar gelagert und durch eine einfache Druckknopfbetätigung wechselweise in der einen oder anderen Position fixierbar ist.

Nach einer bevorzugten Ausgestaltung sitzt konzentrisch im Deckel eine Muffe, durch die der Betätigungsstift einführbar ist, mit dem die Scheibe gegen die Wirkung der Zylinderfeder sowohl in Richtung zum Gehäuseeinströmabschnitt verlagerbar und verriegelbar wie auch entriegelbar und in Richtung zum Gehäuseausströmabschnitt verlagerbar ist.

In der Zeichnung ist ein Ausführungsbeispiel eines erfindungsgemäßen Luftauslasses dargestellt. Es zeigen:
- Fig. 1: den Luftauslaß im Grundriß
und
- Fig. 2: den Luftauslaß in einem Schnitt nach der Linie II - II der Fig. 1.

Der Luftauslaß besteht im wesentlichen aus einem zylinderförmigen Gehäuseeinströmabschnitt 1 und einem zylinderförmigen Gehäuseausströmabschnitt 2, die koaxial zueinander angeordnet sind, wobei der Gehäuseausströmabschnitt 2 gegenüber dem Gehäuseeinströmabschnitt 1 im Durchmesser größer ausgebildet ist.

Der Gehäuseeinströmabschnitt 1 ist mit einer nicht dargestellten Einströmöffnung versehen, über die Zuluft aus einem Bodenhohlraum in den Luftauslaß einströmen kann.

Wie insbesondere Fig. 2 zeigt, ist der Gehäuseeinströmabschnitt 1 mit einer von einem Steg 5 ausgehenden konzentrischen Hülse 6 versehen, worin ein Zapfen 7 geführt ist, der an seinem von der Hülse 6 weg weisenden Ende eine Verschlußscheibe 8 trägt, die mit Hilfe einer um den Zapfen 7 angeordneten Schraubenfeder 9 aus der in Fig. 2 ausgezogenen Position in die strichpunktiert dargestellte Position verlagerbar ist.

Im Deckel des Gehäuseausströmabschnitts 2 ist konzentrisch eine Muffe 10 vorgesehen, durch deren Öffnung sich ein nicht dargestellter Betätigungsstift einführen läßt, an dessen Formgebung im übrigen keine Anforderungen gestellt werden. Wird über den durch die Muffe 10 eingeführten Betätigungsstift ein Druck auf einen über die Verschlußscheibe 8 vorstehenden und in dem Zapfen 7 gelagerten Rasterstift 11 ausgeübt, so wird die Verriegelung des Zapfens 9 aufgehoben und mit dem Zapfen 9 die Verschlußscheibe 8 aus der ausgezogenen in die strichpunktiert dargestellte Position überführt, wodurch der Überströmquerschnitt zwischen dem Gehäuseeinströmabschnitt 1 und dem Gehäuseausströmabschnitt 2 freigegeben wird. Durch eine erneute Druckbelastung des Rasterstiftes 11 läßt sich ebenso einfach die Verschlußscheibe 8 aus der strichpunktierten in die ausgezogene Position der Fig. 2 überführen, so daß der Überströmquerschnitt zwischen dem Gehäuseeinströmabschnitt 1 und dem Gehäuseausströmabschnitt 2 versperrt ist und damit der Luftauslaß so lange inaktiv bleibt, bis eine erneute Verlagerung der Verschlußscheibe 8 herbeigeführt wird.

## Patentansprüche

1. Luftauslaß aus einem Gehäuse mit einem jeweils zylinderförmigen Gehäuseeinströmabschnitt (1) und Gehäuseausströmabschnitt (2), wobei der Gehäuseeinströmabschnitt (1) mit einer Einströmöffnung versehen ist, wogegen der im Durchmesser größere Gehäuseausströmabschnitt (2) mit mehreren über den Randbereich eines Deckels (3) in gleichmäßiger Verteilung angeordneten Ausströmöffnungen (4) versehen ist und wobei unter dem Deckel (3) eine Scheibe (8) gelagert ist, durch welche in Abhängigkeit von ihrem Niveau ein ringförmiger Überströmquerschnitt vom Gehäuseeinströmabschnitt (1) zum Gehäuseausströmabschnitt (2) absperrbar bzw. freigebbar ist, dadurch gekennzeichnet, daß die über ihre Grundfläche geschlossen ausgebildete Scheibe (8) auf einem mit seinem freien Ende zum Gehäuseeinströmabschnitt (1) weisenden Zapfen (7) sitzt, der in einer von einem Abschlußteil (5) des Gehäuseeinströmabschnittes (1) ausgehenden Hülse (6) geführt ist, und um den Zapfen (7) eine Zylinderfeder (9) angeordnet ist, durch welche die mittels eines durch eine Öffnung im Deckel (3) einführbaren Betätigungsstiftes höhenverstellbare Scheibe (8) in Richtung zur Rückseite des Deckels (3) in eine Offenstellung preßbar und durch eine an sich bekannte Rasterverriegelung des Zapfens (9) in einer Absperrposition fixierbar ist.

2. Luftauslaß nach Anspruch 1, dadurch gekennzeichnet, daß konzentrisch im Deckel (3) eine Muffe (10) sitzt, durch die der Betätigungsstift einführbar ist, mit dem die Scheibe (8) gegen die Wirkung der Zylinderfeder (9) sowohl in Richtung zum Gehäuseeinströmabschnitt (1) verlagerbar und verriegelbar wie auch entriegelbar und in Richtung zum Gehäuseausströmabschnitt (2) verlagerbar ist.

## Claims

1. An air outlet comprising a housing with a housing inflow section (1) and a housing outflow section (2), each of which is cylindrical, wherein the housing inflow section (1) is provided with an inflow aperture, whereas the housing outflow section (2), which is of larger diameter, is provided with a plurality of outflow apertures (4) disposed uniformly distributed over the edge region of a cover (3), and wherein a disc (8), by means of which an annular overflow cross-section from the housing inflow section (1) to the housing outflow section (2) can be blanked off or exposed depending on the level of the disc, is mounted below the cover (3), characterised in that the disc (8), which is constructed closed over its base area, is seated on a spigot (7), the free end of which points towards the housing inflow section (1) and which is guided in a bush (6) starting from a closure part (5) of the housing inlet section (1), and a cylindrical spring (9) is disposed round the spigot (7), by means of which spring the disc (8), the height of which can be adjusted by means of an operating pin which can be inserted through an opening in the cover (3), can be pushed in the direction towards the back of the cover (3) into an open position and can be fixed in a shut-off position by means of a latch locking device of the spigot (9), which is known in the art.

2. An air outlet according to claim 1, characterised in that a sleeve (10), through which the operating pin can be inserted, is seated concentrically in the cover (3), by means of which sleeve the disc (8) can be displaced against the effect of the cylindrical spring (9) towards the housing inflow section (1) and can be locked, and can also be unlocked and displaced towards the housing outflow section (2).

## Revendications

1. Sortie d'air depuis un carter comportant une section d'admission (1) et une section d'échappement (2), chacune étant de forme cylindrique, la section d'admission (1) étant pourvue d'une ouverture d'admission contre laquelle vient s'adapter la section d'échappement (2) de ce carter, de diamètre supérieur et comportant plusieurs orifices d'échappement (4) répartis uniformément dans la zone de bordure d'un couvercle (3), sous lequel se trouve un disque (8) qui permet, en fonction de son niveau, de barrer ou de libérer le passage dans une décharge annulaire située entre la section d'admission (1) et la section d'échappement (2) du carter, cette sortie d'air étant caractérisée par le fait que le disque (8) conçu fermé sur toute sa surface est fixé sur un pivot (7) engagé dans une douille (6) avec son extrémité libre orientée vers la section d'admission (1) du carter, la douille (6) étant fixée en saillie sur une traverse (5) de cette section d'admission (1) et un ressort cylindrique (9) étant engagé sur le pivot (7), et de manière à faire pression sur le disque (8) réglable en hauteur, afin de l'amener en position d'ouverture par l'intermédiaire d'une broche de manoeuvre introduite dans un orifice du couvercle (3), en direction de la partie arrière de celui-ci, et de la bloquer en position d'arrêt au moyen d'un dispositif de verrouillage, connu en soi, du pivot (7).

2. Sortie d'air selon la revendication 1, caractérisée par le fait qu'elle comporte un manchon (10) fixé concentriquement au couvercle (3), et à travers lequel la broche de manoeuvre est introduite pour permettre la translation et le verrouillage et déverrouillage du disque (8) qui s'oppose à l'action du ressort cylindrique (9), en direction de la section d'admission (1) mais qui est translaté en direction de la section d'échappement (2) du carter, sous l'action de ce ressort.
